# EUROPÄISCHE PATENTANMELDUNG

(11) **EP 2 028 327 A2**
(43) Veröffentlichungstag der Anmeldung: **25.02.2009**
(21) Anmeldenummer: 08014578.2
(22) Anmeldetag: 16.08.2008
(51) Int. Cl.: E04B 1/76

(54) **Befestigungsvorrichtung für ein mit einem Fixierschaum auf einem flächigen Untergrund zu befestigendes plattenförmiges Bauteil, insbesondere eine Dämmplatte**

(30) Priorität: 23.08.2007 DE 102007039997
(71) Anmelder: Zahner, Roman, 91567 Herrieden (DE)
(72) Erfinder: Zahner, Roman, 91567 Herrieden (DE)
(74) Vertreter: Blaumeier, Jörg

(57) **Zusammenfassung**

Befestigungsvorrichtung für ein mit einem Fixierschaum auf einem flächigen Untergrund zu befestigendes plattenförmiges Bauteil, insbesondere eine Dämmplatte aus vorzugsweise Styropor, mit einem stabilen Trägerelement, dessen an dem Untergrund zu befestigende Rückseite mit einer Klebeschicht versehen ist, wobei an dem Trägerelement (2) ein von ihm abstehendes, einen flexiblen Befestigungsabschnitt (9) für das Bauteil (10) bildendes Band (5) angeordnet ist, das an wenigstens einer Seite eine Klebeschicht (6) zum Befestigen des Bauteils (10) aufweist.

## Beschreibung

Die Erfindung betrifft eine Befestigungsvorrichtung für ein mit einem Fixierschaum auf einem flächigen Untergrund zu befestigendes plattenförmiges Bauteil, insbesondere eine Dämmplatte aus vorzugsweise Styropor, mit einem stabilen Trägerelement, dessen an dem Untergrund zu befestigende Rückseite mit einer Klebeschicht versehen ist.

Die Wärmedämmung von Gebäuden spielt eine immer wichtigere Rolle im Rahmen der Verbrauchsreduzierung von Heizenergie. Hierzu werden an Wänden oder Decken sowohl im Innen- als auch im Außenbereich eines Gebäudes Dämmplatten befestigt, die anschließend verputzt oder mit Vorwandelementen etc. belegt werden. Mittels solcher Dämmplatten, vornehmlich aus Styropor, ist es möglich, ein vorschriftsgemäßes Wärmedämmverbundsystem (WDVS) zu schaffen, das sicherstellt, dass ein Gebäude hinreichend und umfassend wärmetechnisch abgedichtet ist.

Eine seit langem bekannte Möglichkeit, wie sie jüngst beispielsweise in DE 20 2005 019 668 U1 beschrieben wurde, ist das Befestigen einer solchen Dämmplatte mittels eines Fixierschaums, der hinter die Platte gespritzt wird und dort die feste Verbindung der Platte oder des plattenförmigen Bauteils mit dem Untergrund herstellt. Als Klebe- oder Fixierschaum kann beispielsweise ein Schaum auf Polyurethanbasis verwendet werden, der eine hohe Klebekraft aufweist. Der Vorteil einer solchen Schaumverklebung ist die einfache Durchführung derselben, da der Fixierschaum bereits vorgefertigt ist und beispielsweise in Kartuschen vor Ort geliefert werden kann. Auch ergibt sich in kurzer Zeit nach dem Hinterspritzen des Bauteils mit dem Schaum ein hinreichend fester, selbsttragender Verbund zwischen Bauteil und Untergrund, so dass insgesamt die Belegung der Wand oder der Decke mit dem plattenförmigen Bauteil zügig vonstatten gehen kann.

Eine Eigenschaft eines solchen Fixierschaums ist es, dass er nach dem Aussprühen expandiert, also sein Volumen mitunter beachtlich vergrößert. Diese Volumenvergrößerung geht über einen längeren Zeitraum, bis der Schaum ausreagiert bzw. sich hinreichend verfestigt hat. Es kann nun dazu kommen, dass infolge der Expansion des Schaums ein plattenförmiges Bauteil vom Untergrund abgedrückt wird, mithin also nicht mehr im gewünschten Abstand zum Untergrund fixiert ist, wie es zu Beginn der Schaumhinterspritzung positioniert wurde. Um dem zu begegnen, ist beispielsweise aus DE 20 2005 019 668 U1 die Verwendung einer Befestigungseinrichtung bekannt, die einerseits am Untergrund, andererseits an der Dämmplatte befestigt wird. Die dort beschriebene Befestigungsvorrichtung ist L-förmig und weist einen ersten Schenkel auf, an dessen Rückseite eine Klebeschicht vorgesehen ist, mittels der die Befestigungsvorrichtung am Untergrund angeklebt wird. Der zweite, vom ersten Schenkel rechtwinklig abstehende Schenkel erstreckt sich im Kantenbereich über die Oberseite der Dämmplatte, an welcher er auf unterschiedliche Weise fixiert werden kann. Entweder erfolgt dies mittels mehrerer Nägel, die durch entsprechende Löcher in diesen Schenkel hindurchgesteckt und sodann in die Dämmplatte eingedrückt werden, wobei bei dem aus DE 20 2005 019 668 U1 bekannten System zwei parallele Lochreihen vorgesehen sind, und die vordere Reihe über eine Sollbruchstelle bei Bedarf abgeknickt werden kann, wenn nicht benötigt. Dies ermöglicht es, die Nägel in zwei vorgegebenen Positionen setzen zu können. Eine weitere Befestigungsalternative sieht vor, an diesem Schenkel selbst einen Dorn auszuformen, der direkt in die Dämmplatte eingedrückt wird und sich dort verhakt. Bei dieser Ausgestaltung ist also kein zusätzliches Befestigungselement erforderlich.

Wenngleich diese Befestigungsvorrichtung eine Fixierung einer mit Klebeschaum zu befestigenden Dämmplatte einerseits vor dem Hinterspritzen, andererseits nach erfolgtem Hinterspritzen ermöglicht, ist infolge der festen Verbindung des starren L-förmigen Befestigungsteils mit der Styroporplatte ein variables Arbeiten im Abstand zwischen Untergrund und Dämmplattenrückwand nicht möglich. Denn der Abstand zwischen Untergrund und Dämmplatte ist nach Setzen der Fixiernägel oder Eindrücken des Schenkeldorns fest vorgegeben. Auch kann bei starkem Druck durch den Fixierschaum die nur punktuelle Fixierung der Dämmplatte durch den dünnen Stift oder Dorn ausbrechen, das heißt, das Styropor hält dem Druck nicht stand und bricht im Bereich der Nagelbefestigung oder des schmalen Dorns.

Darüber hinaus muss das L-förmige Befestigungsteil sehr exakt am Untergrund positioniert werden, damit der zweite, an der Dämmplatte zu befestigende Schenkel falls exakt und unmittelbar oberhalb der Platte positioniert ist und auf dieser quasi flächig aufliegt, so dass eine oberhalb oder seitlich davon anzuordnende weitere Dämmplatte nicht über diesen zweiten Schenkel automatisch beabstandet wird. Schließlich weist der zweite Schenkel eine Dicke von wenigen Millimetern auf, was es erfordert, an jeder Dämmplatte eine Eintiefung im Bereich der Seitenkante vorzusehen, in der der zweite Schenkel aufgenommen wird, um sicherzustellen, dass eine oberhalb oder seitlich davon angesetzte weitere Dämmplatte bündig an die über die Befestigungsvorrichtung fixierte erste Dämmplatte angesetzt werden kann.

Der Erfindung liegt damit das Problem zugrunde, eine Befestigungsvorrichtung anzugeben, die in der Handhabung einfach ist und ein flexibles Arbeiten ermöglicht, und die eingangs genannten Nachteile nicht aufweist.

Zur Lösung dieses Problems ist bei einer Befestigungsvorrichtung der eingangs genannten Art erfindungsgemäß vorgesehen, dass an dem Trägerelement ein von ihm abstehendes, einen flexiblen Befestigungsabschnitt für das Bauteil bildendes Band angeordnet ist, das an wenigstens einer Seite eine Klebeschicht zum Befestigen des Bauteils aufweist.

Bei der erfindungsgemäßen Befestigungsvorrichtung erfolgt die Fixierung des plattenförmigen Bauteils am Trägerelement über ein flexibles Klebeband, das vom Trägerelement, das bevorzugt flächig und plattenförmig ausgeführt ist, absteht. Das Klebeband weist eine Klebeschicht auf, mithin also einen relativ großen Fixierbereich, über den die Verbindung zum Bauteil erfolgen kann. Dies bietet die Möglichkeit, das Klebeband in beliebiger Position am Bauteil zu fixieren, so dass sich vorteilhaft eine beliebige Abstandseinstellung zwischen Untergrund und Dämmplatte erreichen lässt. Das Band bzw. sein flexibler Befestigungsabschnitt weist eine Länge von mehreren Zentimetern auf, so dass ein hochflexibles Arbeiten über einen relativ großen Abstandbereich möglich ist.

Darüber hinaus ist das Band sehr dünn, bevorzugt kommt ein einfaches Kunststoffklebeband zum Einsatz, das eine Dicke von nur wenigen zehntel Millimetern besitzt. Hieraus folgt, dass das Band überhaupt nicht aufträgt, wenn es auf der Plattenoberseite aufgeklebt ist, so dass zum einen weder die Plattenoberseite besonders zu bearbeiten ist, um das Klebeband zu "versenken", noch ergeben sich beim Aufsetzen einer weiteren Dämmplatte irgendwelche Abstandsschwierigkeiten, da die wenigen zehntel Millimeter der Klebebandstärke nicht näherungsweise zu etwaigen Abstandsproblemen führen.

Ein weiterer beachtlicher Vorteil der erfindungsgemäßen Befestigungsvorrichtung ist, dass die Positionierung des Trägerelements am Untergrund in einem relativ großen Toleranzbereich möglich ist. Denn wie beschrieben erstreckt sich das mehrere Zentimeter lange Band vom Trägerelement in Richtung der Dämmplatte, so dass infolge der Bandlänge eine etwaige Positionierungstoleranz, wenn also beispielsweise das Trägerelement etwas zu hoch angeklebt ist, ohne weiteres ausgeglichen werden kann.

Insgesamt bietet die erfindungsgemäße Befestigungsvorrichtung eine einfache und sichere Fixiermöglichkeit für ein plattenförmiges Bauteil sowohl vor als auch nach dem Hinterspritzen mit Fixierschaum, ein Abdrücken infolge der Schaumexpansion wird vorteilhaft vermieden. Weiterhin ist die erfindungsgemäße Befestigungsvorrichtung äußerst flexibel einsetzbar, definierte Abstände sind nicht gegeben, wie auch keine besonderen Vorkehrungen an den zu befestigenden Dämmplatten vorzunehmen sind, noch extreme Sorgfalt beim Positionieren des Trägerelements am Untergrund erforderlich ist.

Wie bereits beschrieben, ist das Trägerelement vorzugsweise flächig und plattenförmig ausgebildet, bevorzugt wird eine Rechteck- oder Quadratform. Denkbar ist auch, am Trägerelement einen kurzen abstehenden Winkelsteg anzuformen, an oder um den dann das Klebeband geführt ist, so dass es von Haus aus von dem am Untergrund zu befestigenden Teil des Trägerelements nach vorne zum Bauteil hin absteht. Jedoch ist dieser kurze Steg keinesfalls so lang, dass er über die zu verklebende Dämmplatte ragen würde.

Das Band selbst kann entweder an der Vorderseite des Trägerelements angeordnet, insbesondere angeklebt sein, alternativ kann es auch an der Rückseite, gegebenenfalls an einem klebeschichtfreien Abschnitt der Rückseite, angeordnet, insbesondere angeklebt sein. Zweckmäßigerweise ist das Band selbst ein vorgefertigtes Klebeband. Wird das Band an der Vorderseite des Trägerelements, also an der zum plattenförmigen Bauteil weisenden Seite, befestigt, so kann ein einseitig klebendes Klebeband verwendet werden. Denn die einseitige Klebeschicht weist, wenn das Klebeband am Trägerelement befestigt ist, zum zu befestigenden Bauteil, dieses kann also angeklebt werden. Wird das Band an der Trägerelementrückseite befestigt, so wird zweckmäßigerweise ein beidseitig klebendes Klebeband verwendet, das einerseits über die eine Klebeschicht am Trägerelement verklebt werden kann, andererseits kann über die andere, dann zum Bauteil weisende Klebeschicht dieses fixiert werden.

Die Verwendung eines doppelseitigen Klebebands ist jedoch auch bei Befestigung desselben an der Vorderseite zweckmäßig, um im Bereich des Befestigungsabschnitts beidseits eine Klebefläche zu haben. Denn dies bietet die Möglichkeit, über die eine Klebefläche ein erstes, für den nachfolgenden Fixiervorgang zu befestigendes Bauteil zu fixieren. Wird nach dem Fixiervorgang ein zweites Bauteil oberhalb oder seitlich oder unterhalb davon angesetzt, kann die zweite Klebeschicht des doppelseitigen Klebebands verwendet werden, um auch dieses zu fixieren. Das heißt, mittels einer Befestigungsvorrichtung bzw. mittels eines flexiblen, doppelseitig klebenden Bandes ist die Fixierung zweier benachbarter plattenförmiger Bauteile möglich.

Das Band selbst kann aus unterschiedlichen Materialien sein, bevorzugt wird ein einfaches Kunststoffband, bei dem also das Trägermaterial, auf das die Klebeschicht aufgebracht ist, aus Kunststoff wie beispielsweise PVC, PP oder PE ist. Denkbar ist aber auch ein Band mit einem Papierträgermaterial, auch ein Gittergewebe, auf das eine Klebeschicht aufgebracht ist, kann als Trägermaterial verwendet werden. Dieses Gittergewebe, das hinreichend flexibel ist, kann bei bekannten Bändern zwischen entsprechenden Außenschichten eingebettet sein, die ihrerseits dann mit der Klebeschicht belegt sind.

Das Trägerelement selbst ist zweckmäßigerweise aus Kunststoff, kann also folglich sehr einfach und sehr kostengünstig hergestellt werden. Denkbar ist aber auch die Verwendung eines Trägerelements aus Metall, Holz oder Gummi, wie auch ein Verbund aus zwei oder mehr der genannten Materialien möglich ist.

Die Klebeschicht an der Rückseite des Trägerelements kann ein beliebiger Kleber sein, beispielsweise ein Kleber auf Kautschukbasis, auf Acryl- oder Dispersionsbasis. Auch die Verwendung eines aufgebrachten Heißklebers ist möglich, der dann vor Ort angewärmt wird. Grundsätzlich kann jedwede Klebeart verwendet werden, die eine hinreichende Befestigung ermöglicht. Die Dicke der rückseitigen Klebeschicht sollte zwischen 0,5 - 3 mm, insbesondere zwischen 1 - 2,5 mm, betragen. Der Kleber ist also relativ dick aufgetragen, um auch bei rauen Untergründen eine hohe Klebefläche zu bieten, das heißt, die Klebeschicht kann fest auf oder in den rauen Untergrund eingedrückt werden.

Jedwede Klebeschicht, sei es die rückseitige oder eine oder beide bandseitigen Klebeschichten, ist zweckmäßigerweise mit einem abziehbaren Schutzstreifen versehen, beispielsweise aus einem Silikonpapier oder dergleichen, so dass die Klebeschicht erst bei Bedarf vor Ort freigelegt werden kann.

Die Breite eines Trägerelements und des Befestigungsabschnitts kann zwischen 1 cm - 3 m variieren. Bei sehr langen Befestigungselementen besteht entweder die Möglichkeit, auf große Länge die Fixierung vorzunehmen, oder von dem langen Befestigungselement einzelne kurze Befestigungselemente abzulängen. Bei Verwendung eines Kunststoffträgerelements und eines Kunststoffbandes ist es ohne weiteres möglich, mit einer Schere oder dergleichen vor Ort von einem mehrere Meter langen stangenförmigen Befestigungselement kurze Stücke von wenigen Zentimetern, beispielsweise 4 - 10, abzulängen.

Die Länge des Trägerelements sollte 2 - 10 cm betragen, so dass eine hinreichend große Klebefläche zum Untergrund hin gegeben ist.

Die Länge des flexiblen Befestigungsabschnitts wiederum kann ebenfalls 1 - 15 cm betragen, wobei die Länge der verwendeten Befestigungsvorrichtung gegebenenfalls je nach zu verklebender Dämmplatte gewählt wird. Selbstverständlich ist es auch möglich, vor Ort ein zu langes Klebeband ohne weiteres abzuschneiden.

Neben der Befestigungsvorrichtung selbst betrifft die Erfindung ferner ein Wärmedämmsystem, insbesondere zur Wärmedämmung eines Gebäudes, umfassend wenigstens eine Dämmplatte sowie wenigstens eine Befestigungsvorrichtung der vorbeschriebenen Art.

Weitere Vorteile, Merkmale und Einzelheiten der Erfindung ergeben sich aus den im folgenden beschriebenen Ausführungsbeispielen sowie anhand der Zeichnungen. Dabei zeigen:
- Fig. 1: eine Perspektivdarstellung einer erfindungsgemäßen Befestigungsvorrichtung einer ersten Ausführungsform,
- Fig. 2: die Befestigungsvorrichtung aus Fig. 1 in rückseitiger Ansicht,
- Fig. 3: ein Montagebeispiel für die Befestigungsvorrichtung,
- Fig. 4: eine Perspektivansicht einer zweiten Ausführungsform einer erfindungsgemäßen Befestigungsvorrichtung,
- Fig. 5: eine Perspektivansicht einer erfindungsgemäßen Befestigungsvorrichtung einer dritten Ausführungsform,
- Fig. 6: eine Perspektivansicht einer erfindungsgemäßen Befestigungsvorrichtung einer vierten Ausführungsform, und

- Fig. 7: ein Montagebeispiel für die Befestigungsvorrichtung aus Fig. 5.

Fig. 1 zeigt eine erfindungsgemäße Befestigungsvorrichtung 1, umfassend ein hier flächiges, plattenförmiges Trägerelement 2, vorzugsweise aus Kunststoff, das im Wesentlichen rechteckiger Form ist. Seine Breite b beträgt beispielsweise 4 cm, seine Länge I 5 cm. Grundsätzlich sollte die Breite b im Bereich zwischen 4 - 10 cm und die Länge I im Bereich zwischen 2 - 10 cm liegen, wobei dies nur beispielhafte Grenzen sind und selbstverständlich auch größere Breiten/Längen gewählt werden können, diese gelten gleichermaßen als erfindungswesentlich offenbart. Die Dicke d sollte im Bereich zwischen 2 - 10 mm liegen, vorzugsweise bei ca. 3 mm, was für eine hinreichende Stabilität ausreichend ist.

An der Rückseite ist eine Klebeschicht 3 aufgebracht, bei der es sich um einen beliebigen Kleber handeln kann, vorzugsweise auf Kautschuk-, Acryl- oder Dispersionsbasis, auch ein Heißkleber ist denkbar. Grundsätzlich ist jeder Kleber geeignet, der einen hinreichend festen Verbund zum Untergrund, an dem die Befestigungsvorrichtung 1 anzukleben ist, bietet. Die Dicke der rückseitigen Klebeschicht sollte zwischen 0,5 - 3 mm liegen, vorzugsweise ca. 2 mm stark sein. Dies ermöglicht es, den Kleber auch fest in einen rauen Untergrund eindrücken zu können und eine große Verbindungsfläche zu realisieren. Die Klebeschicht ist über einen abziehbaren Schutzstreifen 4, z. B. ein Silikonpapier, abgedeckt und wird erst bei der Montage freigelegt.

An der gegenüberliegenden Vorderseite ist ein Band 5 angeordnet, bei dem es sich im gezeigten Beispiel um ein einseitig klebendes Klebeband handelt. Dieses weist an seiner Rückseite eine Klebeschicht 6 auf, die auch hier mit einem abziehbaren Schutzstreifen 7, wiederum beispielsweise einem Silikonband, abgedeckt ist. Im Bereich des oberen Endes 8 ist das Klebeband 5 auf die Vorderseite des Trägerelements 2 mittels der Klebeschicht 6 aufgeklebt. Der untere, vom Trägerelement 2 frei abstehende Bereich stellt einen flexiblen Befestigungsabschnitt 9 dar, nachdem mittels der bei der Montage freigelegten Klebeschicht 6 ein zu befestigendes Wandbauteil angeklebt werden kann. Die Länge der frei beweglichen Befestigungsabschnitte 9 beträgt vorzugsweise mehrere Zentimeter, z. B. 2 - 15 cm, kann aber auch länger sein, z. B. 20 cm oder 25 cm oder mehr.

Fig. 2 zeigt die Rückseite der Befestigungsvorrichtung 1 aus Fig. 1, wobei hier die beiden Schutzstreifen 4, 7 nicht dargestellt sind. Ersichtlich befinden sich beide Klebeschichten 3, 6 auf der Rückseite der Befestigungsvorrichtung 1.

Fig. 3 zeigt ein Montagebeispiel der Befestigungsvorrichtung 1. Sie dient dazu, ein plattenförmiges Bauteil 10, bei dem es sich beispielsweise um eine Wärmedämmplatte 11 aus Styropor handeln kann, zu fixieren. Dieses Bauteil 10 ist mittels der Befestigungsvorrichtung 1 in seiner Position relativ zu einem Untergrund 12, in der Regel eine Gebäudewand, zu fixieren. Hierzu wird zunächst der Schutzstreifen 4 abgezogen, wonach die Befestigungsvorrichtung 1 über die Klebeschicht 3 am Untergrund 12 angeklebt wird. Die Klebeschicht 3 bietet eine hohe Haftfestigkeit, so dass die Befestigungsvorrichtung 1 sicher am Untergrund 12, gleich wie dieser strukturiert ist, fixiert wird.

Sodann wird der Schutzstreifen 7 abgezogen, so dass die Klebeschicht 6 auf der Rückseite des flexiblen Befestigungsabschnitts 9 freigelegt wird. Dieser Befestigungsabschnitt 9 wird nun, siehe Fig. 3, nach vorne gezogen. Nachdem das plattenförmige Bauteil 10 positioniert ist, wird der flexible Befestigungsabschnitt 9 auf die Oberseite 13 des Bauteils 10 aufgeklebt. Infolge der Verklebung ist nun das Wandbauteil 10, das beispielsweise an beiden oberen Enden und den Seiten mittels jeweils einer Befestigungsvorrichtung 1 in der beschriebenen Weise fixiert wird, sicher in seiner maximalen Abstandslage relativ zum Untergrund 12 fixiert. Anschießend kann die eigentliche Fixierung des Bauteils 10 am Untergrund 12 erfolgen, indem ein klebender Fixierschaum 14 hinter das Bauteil 10 gespritzt wird. Dieser in seiner Art beliebige klebende Fixierschaum 14, beispielsweise ein PU-Schaum, expandiert nach dem Hinterspritzen, sein Volumen vergrößert sich also. Infolge der Fixierung über das zwar biegsame, flexible, jedoch nicht elastische Klebeband 5 ist eine volumenvergrößerungsbedingte Vergrößerung des Abstands zwischen Bauteil 10 und Untergrund 12 nicht möglich, diese wird durch den festen Verbund des Bauteils 10 mit dem Untergrund 12 über die Befestigungsvorrichtung 1 vermieden.

Das Klebeband 5 selbst, das beispielsweise ein Kunststofffolienband ist, das an seiner Rückseite die Klebeschicht aufweist, kann ersichtlich in einer beliebigen Position fixiert werden, etwaige Vorkehrungen an der Oberseite 13 des Bauteils 10 zur Verbindung mit der Befestigungsvorrichtung 1 sind hier nicht zu treffen. Die Klebefläche, die mittels der Klebeschicht 6 realisiert wird, ist bei einer Länge des flexiblen Befestigungsabschnitts 9 von mehreren Zentimetern, beispielsweise 5 oder 10 cm, und einer Breite von mehreren Zentimetern hinreichend groß. Darüber hinaus lässt die erfindungsgemäße Befestigungsvorrichtung 1 auch die Einstellung beliebiger gewünschter Abstände zwischen der Rückseite des Bauteils 10 und den Untergrund 12 zu, resultierend aus der beliebigen lokalen Anklebbarkeit des flexiblen Abschnitts 9 und seiner großen Länge, denn es ist immer sichergestellt, dass der Befestigungsabschnitt 9 über eine hinreichend große Länge bzw. mit hinreichend großer Klebefläche das Wandbauteil 10 übergreift. Es kann also in der Distanz zwischen Bauteil 10 und Untergrund 12 höchst variabel gearbeitet werden. Auch ist es nicht erforderlich, dass die Unterkante 15 des Trägerelements 2 exakt auf gleicher Höhe mit der Oberseite 13 des Bauteils 10 ist. Denn die Länge des Befestigungsabschnitts 9 und seine Flexibilität lassen es ohne weiteres zu, auch einen höhenmäßigen oder bei einer seitlichen Montage der Befestigungsvorrichtung 1 einen seitlichen Versatz im Bereich mehrerer Zentimeter zu kompensieren. Denn auch in einem solchen Fall ist ein hinreichend großflächiger Übergriff des Klebebands 5 bzw. seiner Klebeschicht 6 über die Bauteiloberfläche 13 gegeben.

Ein weiterer beachtlicher Vorteil der erfindungsgemäßen Befestigungsvorrichtung 1 liegt darin, dass das Klebeband 5, wenn es auf die Oberfläche 13 aufgeklebt ist, vollkommen vernachlässigbar in der Höhe aufträgt. Denn die Dicke des Klebebandes 5, vorzugsweise ein dünnes, hinreichend stabiles Kunststoffband, beträgt nur wenige zehntel Millimeter. Dies ermöglicht es, ein nachfolgendes Bauteil 10 vollflächig aufsetzen zu können, ohne dass es zu irgendwelchen von der Integration der Befestigungsvorrichtung 1 resultierenden Abstandsveränderungen zwischen zwei benachbarten Bauteilen 10 kommt.

Fig. 4 zeigt eine Befestigungsvorrichtung 1, die vom Aufbau her der aus Fig. 1 und 2 entspricht. Auch dort kommt ein Trägerelement 2, bevorzugt aus Kunststoff weil einfach und billig herstellbar, zum Einsatz, das rückseitig mit einer dicken Klebeschicht 3 versehen ist. Wiederum ist vorderseitig ein Klebeband 5 aufgebracht, bei dem es sich jedoch um ein doppelseitiges Klebeband handelt, das also an seiner Rückseite die bereits beschriebene Klebeschicht 6 aufweist. An der Vorderseite ist eine weitere Klebeschicht 16 aufgebracht, die wie alle anderen Klebeschichten auch vor der Montage mit einem Schutzstreifen abgedeckt ist. Diese zweite Klebeschicht 16 des hier als doppelseitiges Klebeband ausgeführten Klebebandes 5 ermöglicht es nun, ein benachbart zum bereits fixierten Bauteil 10 anzuordnendes weiteres Bauteil - das gemäß Fig. 3 in dem Fall beispielsweise von oben aufgesetzt wird - über die Klebeschicht 16 zu fixieren, mithin also mittels einer Befestigungsvorrichtung zwei Bauteile verkleben und relativ zum Untergrund 12 positionsmäßig fixieren zu können.

Fig. 5 zeigt eine weitere Ausführungsform einer Befestigungsvorrichtung 1, ebenfalls bestehend aus einem Trägerelement 2 mit rückseitig aufgebrachter Klebesicht 3. Das Band 5 ist hier jedoch an der Rückseite des Trägerelements 2 angeordnet, es befindet sich unterhalb der Klebeschicht 3. Im Rahmen der Herstellung der Befestigungsvorrichtung 1 wird also zunächst das Band 5 auf die Rückseite des Trägerelements 2 geklebt, wonach erst die Klebeschicht 3 aufgebracht wird.

Das Band 5 ist hier ebenfalls als doppelseitiges Klebeband ausgeführt, weist also eine rückseitige Klebeschicht 6 und eine vorderseitige Klebeschicht 16 auf. Über die vorderseitige Klebeschicht 16 erfolgt zum einen die Verbindung zwischen dem Band 5 und der Rückseite des Trägerelements 2, das heißt, das Klebeband 5 wird auf das Trägerelement 2 aufgeklebt. Zum anderen kann hierüber wie bereits bezüglich der Ausführungsform aus Fig. 4 beschrieben ein zweites Bauteil mittels der Befestigungsvorrichtung 1 fixiert werden. Das erste Bauteil wird über die Klebeschicht 6, die natürlich wie alle anderen Klebeschichten auch mit einem Schutzstreifen abgedeckt ist, fixiert. Wenngleich bei dieser Ausgestaltung das Klebeband 5 an der Rückseite des Trägerelements 2 angeordnet ist, ergeben sich im Montagefall die gleichen Vorteile wie bezüglich der anderen Ausführungen beschrieben.

Ein Montagebeispiel unter Verwendung der Befestigungsvorrichtung 1 aus Fig. 5 ist exemplarisch in Fig. 7 gezeigt. Auch hier wird zunächst die Befestigungsvorrichtung 1 über die Klebeschicht 3 am Untergrund 12, auch hier beispielsweise eine Gebäudewand, angeklebt, wonach der freie, flexible Befestigungsabschnitt 9 des doppelseitigen klebenden Bandes 5 nach vorne gezogen wird und auf die Oberseite 13 des ersten, hier unteren Wandbauteils 10 aufgeklebt, so dass dieses in einem vorgegebenen maximalen Abstand mit seiner Rückseite 17 relativ zum Untergrund 12 positioniert ist. Nach Hinterschäumen und Verkleben mit dem klebenden Fixierschaum 14, der quasi in Band- oder Schnurform hinterspritzt wird, ist das Wandbauteil 10 hinreichend sicher und lagestabil fixiert, eine Volumenexpansion des Fixierschaums 14 führt nicht zum Abdrücken vom Untergrund, nachdem der maximale Abstand über das in seiner Länge nicht veränderbare Band 5 bzw. den verbindenden flexiblen Befestigungsabschnitt 9 definiert ist.

Sodann wird ein zweites Bauteil 10 von oben kommend aufgesetzt. Dessen Unterseite 18 wird mittels der Klebeschicht 16, die nach oben hin gerichtet ist und freiliegt, verklebt und folglich das obere Bauteil 10 mittels der gleichen Befestigungsvorrichtung 1 fixiert. Selbstverständlich wird jedes Bauteil 10 mittels mehrerer solcher Befestigungsvorrichtungen 1 ober- und/oder unterseitig und/oder seitlich fixiert, bevor der Fixierschaum 14 hinterspritzt wird. In jedem Fall wird auch das obere Bauteil 10 auf diese Weise nach erfolgter Vorfixierung mit den Befestigungsvorrichtungen 1 mit Klebeschaum 14 fixiert.

Die Oberseite 13 und die Unterseite 20 liegen flächig aufeinander, das dazwischen befindliche Band 5 bzw. dessen flexibler Befestigungsabschnitt 9 ist so dünn, dass er überhaupt nicht aufträgt und es zu keiner Beabstandung kommt (in Fig. 7 ist aus Gründen der Übersichtlichkeit und Erkennbarkeit des Bands 5 zwischen der Oberseite 13 und der Unterseite 20 ein schmaler Spalt zwischen diesen Seiten gezeichnet, der tatsächlich aber nicht gegeben ist). In der Fläche kann somit ein optimaler Plattenverbund ohne Zwischenfugen unter Verwendung einfacher quaderförmiger und nicht speziell zugerichteter Plattenbauteile realisiert werden. Nicht ausgeschlossen ist aber, dass die Bauteile zur Ermöglichung einer Nut-Feder-Verbindung randseitig profiliert sind, was aber nur der Bauteilverbindung selbst dient, nicht aber dem Zusammenwirken mit der Befestigungsvorrichtung.

Schließlich zeigt Fig. 6 ein weiteres Ausführungsbeispiel einer erfindungsgemäßen Befestigungsvorrichtung 1, bei der das Trägerelement 2, das rückseitig wiederum mit einer Klebeschicht 3 versehen ist, gewinkelt ausgeführt ist. Es weist einen ersten Schenkel 18 und einen davon abstehenden, sehr kurzen zweiten Schenkel 19 auf. Das Band 5 ist wiederum rückseitig angeordnet und zieht sich an der Unterseite des kurzen zweiten Schenkels 19 nach vorne. Es ist wiederum als doppelseitig klebendes Band mit einer unteren Klebeschicht 6 und einer oberen Klebeschicht 16 ausgeführt, der flexible Befestigungsabschnitt 9 erstreckt sich hier infolge der Umklebung um die Winkelstruktur von Haus aus nach vorne, so dass eine grundsätzlich gegebene Ausrichtung des Befestigungsabschnitts 9 bezogen auf die Befestigungsposition oberhalb oder unterhalb der jeweiligen Bauteilfläche gegeben ist. Die Länge des zweiten Schenkels 19 ist sehr kurz, sie ist so bemessen, dass sie höchstens dem Mindestabstand entspricht, den das Bauteil 10 bzw. seine Rückseite 17 zum Untergrund 12 aufweisen darf. Denn es ist zu vermeiden, dass der zweite Schenkel 19 in irgendeiner Weise die Positionierung eines Bauteils 10 beeinflusst bzw. aufgrund des Schenkels 19 irgendwelche Ausnehmungen am Bauteil vorzusehen sind, in die der Schenkel eingebettet werden kann, um etwaige Fugen zwischen zwei benachbarten Bauteilen zu vermeiden. Der Schenkel 19 dient primär dazu, das Band 5 von Haus aus nach vorne zu führen, um eine Vororientierung des flexiblen Befestigungsabschnitts 9 relativ zu dem oder den zu verklebenden Bauteilen zu bieten.

An dieser Stelle ist darauf hinzuweisen, dass die Verwendung doppelseitig klebender Bänder nicht zwingend erforderlich ist, auch wenn das jeweilige Band an der Rückseite des Trägerelements 2 befestigt wird. Denn die Fixierung des primär mit einer Befestigungsvorrichtung zu halternden Bauteils erfolgt stets mittels der unteren Klebeschicht 6, nachdem sich die Befestigungsvorrichtung 1 jeweils seitlich des jeweiligen Wandbauteils befindet. Ein benachbartes zweites Wandbauteil kann ohne weiteres angesetzt werden, auch wenn keine zweite Klebeschicht 16 vorgesehen ist. In diesem Fall wären dann für eine unterseitige Befestigung die Befestigungsvorrichtungen 1 in umgedrehter Position am Untergrund zu verkleben, so dass die Klebeschicht 6 nach oben weist und die Unterseite des von oben oder die jeweilige Seite des von der Seite her angesetzten Wandbauteils über die Klebeschicht 6 verklebt werden kann.

## Patentansprüche

1. Befestigungsvorrichtung für ein mit einem Fixierschaum auf einem flächigen Untergrund zu befestigendes plattenförmiges Bauteil, insbesondere eine Dämmplatte aus vorzugsweise Styropor, mit einem stabilen Trägerelement, dessen an dem Untergrund zu befestigende Rückseite mit einer Klebeschicht versehen ist, **dadurch gekennzeichnet, dass** an dem Trägerelement (2) ein von ihm abstehendes, einen flexiblen Befestigungsabschnitt (9) für das Bauteil (10) bildendes Band (5) angeordnet ist, das an wenigstens einer Seite eine Klebeschicht (6) zum Befestigen des Bauteils (10) aufweist.

2. Befestigungsvorrichtung nach Anspruch 1, **dadurch gekennzeichnet, dass** das Trägerelement (2) flächig und plattenförmig ist.

3. Befestigungsvorrichtung nach Anspruch 1 oder 2, **dadurch gekennzeichnet, dass** das Band (5) an der Vorderseite des Trägerelements (2) angeordnet, insbesondere angeklebt ist.

4. Befestigungsvorrichtung nach Anspruch 1 oder 2, **dadurch gekennzeichnet, dass** das Band (5) an der Rückseite, gegebenenfalls an einem klebeschichtfreien Abschnitt der Rückseite, angeordnet, insbesondere angeklebt ist.

5. Befestigungsvorrichtung nach einem der vorangehenden Ansprüche, **dadurch gekennzeichnet, dass** das flexible Band (5) ein ein- oder doppelseitig klebendes Klebeband ist.

6. Befestigungsvorrichtung nach einem der vorangehenden Ansprüche, **dadurch gekennzeichnet, dass** das Band (5) am flexiblen Befestigungsabschnitt (9) beidseits eine Klebeschicht (6, 16) aufweist.

7. Befestigungsvorrichtung nach einem der vorangehenden Ansprüche, **dadurch gekennzeichnet, dass** das Trägerelement (2) aus Kunststoff, Metall, Holz oder Gummi, oder einem Verbund aus zwei oder mehr dieser Materialien besteht.

8. Befestigungsvorrichtung nach einem der vorangehenden Ansprüche, **dadurch gekennzeichnet, dass** die Klebeschicht (3) an der Rückseite des Trägerelements aus einem Kleber auf Kautschukbasis, Acryl- oder Dispersionsbasis oder ein Heißkleber ist.

9. Befestigungsvorrichtung nach einem der vorangehenden Ansprüche, **dadurch gekennzeichnet, dass** die Dicke der rückseitigen Klebeschicht (3) 0,5-3 mm, insbesondere 1-2,5 mm beträgt.

10. Befestigungseinrichtung nach einem der vorangehenden Ansprüche, **dadurch gekennzeichnet, dass** die rückseitige Klebeschicht (3) und/oder die eine oder die beiden bandseitigen Klebeschichten (6, 16) mit einem abziehbaren Schutzstreifen (4, 7) versehen sind.

11. Befestigungselement nach einem der vorangehenden Ansprüche, **dadurch gekennzeichnet, dass** die Breite (b) des Trägerelements (2) und des Befestigungsabschnitts (9) 1 cm bis 3 m, insbesondere 4-10 cm beträgt.

12. Befestigungsvorrichtung nach einem der vorangehenden Ansprüche, **dadurch gekennzeichnet, dass** die Länge (I) des Trägerelements 2-10 cm beträgt.

13. Befestigungsvorrichtung nach einem der vorangehenden Ansprüche, **dadurch gekennzeichnet, dass** die Länge des flexiblen Befestigungsabschnitts (9) 1-15cm beträgt.

14. Wärmedämmsystem, insbesondere zur Wärmedämmung eines Gebäudes, umfassend wenigstens eine Dämmplatte (10) sowie wenigstens eine Befestigungsvorrichtung (1) nach einem der vorangehenden Ansprüche.
